# EUROPÄISCHE PATENTSCHRIFT

(11) **EP 2 865 312 B1**
(45) Veröffentlichungstag und Bekanntmachung des Hinweises auf die Patenterteilung: **30.12.2015**
(21) Anmeldenummer: 14189725.6
(22) Anmeldetag: 21.10.2014
(51) Int. Cl.: A47L 15/00, A47L 15/42

(54) **Geschirrspülmaschine und Verfahren zum Betreiben einer Geschirrspülmaschine**
Dishwasher and method for operating a dishwasher
Lave-vaisselle et procédé de fonctionnement d'un lave-vaisselle

(30) Priorität: 22.10.2013 DE 102013111629
(43) Veröffentlichungstag der Anmeldung: 29.04.2015
(73) Patentinhaber: Miele & Cie. KG, 33332 Gütersloh (DE)
(72) Erfinder: Seifert, Monika, 32760 Detmold (DE); Kinnius, Joerg, 32139 Spenge (DE); Kara, Seyfettin, 32139 Spenge (DE)

(56) Entgegenhaltungen:
- EP-A2- 1 842 476
- EP-A2- 2 156 774
- DE-A1-102010 043 328

## Beschreibung

Die Erfindung betrifft ein Verfahren zum Betreiben einer Geschirrspülmaschine, aufweisend mindestens zwei übereinander angeordnete Spülzonen, in denen jeweils ein Sprüharm angeordnet ist, und aufweisend eine Dampferzeugungseinheit mit einer Dampfaustrittsöffnung, die in einer der Spülzonen angeordnet ist. Die Erfindung betrifft weiterhin eine zur Durchführung des Betriebsverfahrens geeignete Geschirrspülmaschine.

Geschirrspülmaschinen weisen häufig mehrere übereinander angeordnete Spülzonen auf, in denen jeweils ein Sprüharm zur Reinigung des Spülguts angeordnet ist. In jeder der Spülzonen ist dabei eine Aufnahmevorrichtung für das Spülgut vorgesehen, beispielsweise ein Drahtkorb, der in den unterschiedlichen Spülzonen zur Aufnahme von unterschiedlichem Spülgut verschieden ausgestaltet ist. Üblicherweise ist vorgesehen, schwereres und meist stärker verschmutztes Geschirr, insbesondere Kochgeschirr, in einer unteren Spülzone zu reinigen und leichteres Geschirr in einer oberen bzw. mittleren Spülzone. Bei manchen Geschirrspülmaschinen ist zusätzlich zu den beiden genannten Spülzonen eine dritte, meist flache ausgestaltete Spülzone im oberen Bereich der Geschirrspülmaschine angeordnet, die der Aufnahme von liegend einsortiertem Besteck dient.

Aus der Druckschrift EP 2 156 774 A2 ist zudem eine Geschirrspülmaschine mit einer Dampferzeugungseinheit bekannt, die eine Dampfaustrittsöffnung im Bereich der unteren Spülzone aufweist. Über die Dampfaustrittsöffnung in diese Spülzone abgegebener Dampf ermöglicht eine intensive Reinigungswirkung bei stark verschmutztem Kochgeschirr. Dabei ist es vorbekannt, bei einer derartigen Geschirrspülmaschine die Sprüharme und die Dampferzeugungseinheit gleichzeitig zu betreiben. Nachteilig daran ist, dass das weniger heiße Wasser den heißeren Dampf abkühlt und damit dessen zusätzliche Reinigungswirkung schmälert. Gemäß der genannten Druckschrift werden die Sprüharme der Geschirrspülmaschine und die Dampferzeugungseinheit abwechseld betrieben, um die Verringerung der Reinigungswirkung des Dampfes durch das Wasser der Sprüharme zu verhindern. Daran ist jedoch nachteilig, dass die zur Verfügung stehende Reinigungszeit nur alternativ für die Dampf- oder die Wasserreinigung genutzt wird.

Es ist daher eine Aufgabe der vorliegenden Erfindung, eine Geschirrspülmaschine und ein Verfahren zum Betreiben einer Geschirrspülmaschine anzugeben, bei denen die reinigende Wirkung von Dampf einer Dampferzeugungseinheit optimal genutzt wird und gleichzeitig die zur Verfügung stehende Reinigungszeit bestmöglich ausgenutzt wird.

Diese Aufgabe wird gelöst durch eine Geschirrspülmaschine bzw. ein Betriebsverfahren für eine Geschirrspülmaschine mit den jeweiligen Merkmalen der unabhängigen Ansprüche.

Ein erfindungsgemäßes Betriebsverfahren der eingangs genannten Art für eine Geschirrspülmaschine zeichnet sich dadurch aus, dass die Dampferzeugungseinheit zumindest zeitweise dann betrieben wird, wenn der in der zweiten Spülzone angeordnete Sprüharm aktiv ist.

Während also beispielsweise im unteren Bereich der Geschirrspülmaschine in der ersten Spülzone eine Intensivreinigung mithilfe der Dampferzeugungseinheit erfolgt, kann erfindungsgemäß in der zweiten Spülzone, beispielsweise im mittleren oder oberen Bereich der Geschirrspülmaschine, eine Reinigung von weniger stark verschmutzten Geschirr, beispielsweise von Gläsern oder Tellern, erfolgen. Nur in den Zeiten, in denen der Sprüharm in der ersten Spülzone aktiv ist, wird der Dampferzeugungsgenerator abgeschaltet, da die Wirkung des heißen Dampfs bei gleichzeitigem Betreiben des Sprüharms in dieser Spühlzone nicht gegeben wäre und somit die für die Dampferzeugungseinheit Energie ineffektiv eingesetzt würde.

In einer vorteilhaften Ausgestaltung des Verfahrens werden die Dampferzeugungsrichtung und der in der ersten Spülzone angeordnete Sprüharm mehrfach abwechselnd betrieben. Auf diese Weise kann ein optimales Reinigungsergebnis in der ersten Spülzone erreicht werden, in dem starke Verunreinigungen durch den Dampf zunächst gelöst und durch den Sprüharm entfernt werden.

In einer weiteren vorteilhaften Ausgestaltung des Verfahrens wird eine Spülflottenheizung nur dann betätigt, wenn die Dampferzeugungseinheit nicht aktiv ist. Auf diese Weise kann zum einen eine zu hohe Stromaufnahme der Geschirrspülmaschine durch gleichzeitiges Aufheizen des sich im Gerät befindenden Wassers (Spülflotte) und der Dampferzeugungseinheit verhindert werden. Zudem ist die durch die Dampferzeugungseinheit in die Spülflotte eingebrachte Energie ausreichend, um die Temperatur der Spülflotte zu halten oder sogar weiter zu erhöhen.

Gemäß einer weiteren vorteilhaften Ausgestaltung des Verfahrens wird die Drehzahl einer Umwälzpumpe variiert, insbesondere verringert, wenn die Dampferzeugungseinheit betrieben wird. Das von der Umwälzpumpe geförderte Wasser der Spülflotte wird dem Sprüharm zugeführt. Die Drehzahl der Umwälzpumpe bestimmt damit die Höhe der mechanischen Reinigungsleistung der Sprüharme. Eine Drehzalvariation, insbesondere Absenkung, führt zu einer Anpassung der mechanischen Reinigungswirkung an die Art des Geschirrs, das in der Spülzone, in der nicht die Dampferzeugungseinheit wirkt, meist empfindlicher ist. Zudem wird der Tatsache Rechnung getragen, dass auch über die Dampferzeugungseinrichtung, die ja gleichzeitig mit dem Sprüharm für die zweite Spülzone betrieben wird, zusätzlich Feuchtigkeit in den Spülraum eingebracht wird.

Eine erfindungsgemäße Geschirrspülmaschine zeichnet sich dadurch aus, dass eine Steuereinrichtung vorgesehen ist, die die Dampferzeugungseinheit in Abhängigkeit der Stellung der Wasserweiche betätigt. Es ergeben sich die im Zusammenhang mit dem Verfahren beschriebenen Vorteile.

In einer vorteilhaften Ausgestaltung der Geschirrspülmaschine weist die Dampferzeugungseinheit mindesten eine flexible Dampfauslassöffnung auf. Diese kann vom Benutzer nach Bedarf positioniert werden, so dass der abgegebene Dampf vorteilhaft genau da seine reinigende Wirkung entfalten kann, wo er benötigt wird.

Weitere vorteilhafte Ausgestaltungen und Weiterbildungen des Verfahrens bzw. der Geschirrspülmaschine sind in den jeweiligen abhängigen Ansprüchen angegeben.

Die Erfindung wird nachfolgend anhand von Ausführungsbeispielen mithilfe von Figuren näher erläutert. Die Figuren zeigen:
- Figur 1: eine schematische Schnittdarstellung einer Geschirrspülmaschine;
- Figur 2: eine detaillierte Darstellung einer Dampferzeugungseinheit der Geschirrspülmaschine aus Figur 1;
- Figur 3: ein schematisches Diagramm, das einenTemperaturverlauf einer Spülflotte sowie verschiedene Schaltzustände innerhalb einer Geschirrspülmaschine während eines Spülvorgangs wiedergibt;
- Figur 4 und 5: eine schematische Darstellung einer Geschirrspülmaschine in einem zweiten Ausführungsbeispiel und
- Figur 6 und 7: eine schematische Darstellung einer Geschirrspülmaschine in einem dritten Ausführungsbeispiel.

Figur 1 zeigt schematisch den Aufbau zur Durchführung des erfindungsgemäßen Verfahrens geeignete Geschirrspülmaschine 1. Die Geschirrspülmaschine 1 ist vorliegend als Haushaltsgeschirrspülmaschine ausgebildet, die Erfindung kann jedoch ebenso im Zusammenhang mit einem Geschirrspüler für eine gewerbliche und/oder medizinische Nutzung eingesetzt werden.

Die Geschirrspülmaschine 1 weist einen Spülraum auf, der sich in zwei übereinander liegende Spülzonen 10, 20 gliedert. In einem unteren Bereich der Geschirrspülmaschine 1 ist ein Sammeltopf 2 für die Spülflotte angeordnet, also das innerhalb der Geschirrspülmaschine 1 zirkulierende Spülwasser. Mit dem Sammeltopf 2 ist eine Umwälzpumpe 3 verbunden sowie eine hier nicht dargestellte Spülflottenheizung.

Jede der Spülzonen 10, 20 weist einen Sprüharm 11,21 auf, mit dem Wasser der Spülflotte auf das zu reinigende Spülgut 13, 23 zu dessen mechanischer Reinigung gesprüht werden kann. Zur Aufnahme des Spülguts 13, 23, das beispielsweise Geschirr, Kochgeschirr oder Besteck sein kann, ist jeweils ein verfahrbarer Geschirrkorb 12, 22 vorgesehen. Weiterhin sind in der Geschirrspülmaschine ein Sieb zum Filtern von gelösten Schmutzpartikeln sowie eine Ablaufpumpe vorhanden, die hier aus Gründen der einfacheren Darstellbarkeit nicht gezeigt sind.

Weiterhin ist im Bodenbereich der Geschirrspülmaschine 1 eine Dampferzeugungseinheit 30 angeordnet, die eine in diesem Ausführungsbeispiel pilzförmige Dampfaustrittsöffnung 31 aufweist, die in den Bereich der ersten Spülzone hineinragt.

Üblicherweise ist die erste Spülzone 10, in der auch die Dampferzeugungseinheit 30 wirkt, die untere Spülzone im Geschirrspüler 1. Der einfacheren Darstellung halber wird daher nachfolgend die erste Spülzone 10 auch als untere Spülzone 10 bezeichnet und entsprechend der erste Sprüharm 11 als unterer Sprüharm 11. Entspreche wird die zweite Spülzone 20 als obere Spülzone 20 bezeichnet und der zweite Sprüharm 21 als oberer Sprüharm 21. In der unteren Spülzone 10 wird üblicherweise stärker verschmutztes Spülgut 13 gereinigt. Nachfolgend wird dieses beispielhalft als Kochgeschirr 13 bezeichnet. In der oberen Spülzone wird üblicherweise weniger stark verschmutztes und gegebenenfalls empfindlicheres Spülgut 23 gereinigt, nachfolgend beispielhaft als Geschirr 23 bezeichnet. Beispielhaft zeigt das Ausführungsbeispiel der Figur 1 einen Geschirrspüler 1 mit zwei Spülzonen 10, 20. Es wird angemerkt, dass das erfindungsgemäße Verfahren auch bei einer Geschirrspülmaschine Anwendung finden kann, die mehr als zwei übereinander angeordnete Spülzonen aufweist, beispielsweise drei Spülzonen. Beispielsweise sind Geschirrspülmaschinen mit drei Spülzonen bekannt, bei denen die dann obere dritte Spülzone der Aufnahme von liegendem Besteck dient. Bei einer solchen Geschirrspülmaschine wäre die zweite Spülzone die mittlere Spülzone, auch wenn diese im vorliegenden Ausführungsbeispiel als obere Spülzone bezeichnet wird.

Figur 2 zeigt die Dampferzeugungseinheit 30 und der Dampfaustrittsöffnung 31 gemäß Figur 1 detaillierter. Die Dampferzeugungseinheit 30 weist eine Heizung 32 auf, die bei dem darstellten Ausführungsbeispiel außen angeordnet ist und über eine Wärmeaustauschfläche 33 auf Wasser 34 im inneren der Dampferzeugungseinheit 30 wirkt. In alternativen Ausgestaltungen kann vorgesehen sein, die Heizung unmittelbar im inneren der Dampferzeugungseinheit 30 anzuordnen. Das Wasser 34 wird durch die Heizung 32 über seinen Siedepunkt erhitzt und bildet in einem Verdampfungsraum 35 Dampf 36, der durch die Austrittöffnung 31 als aussetender Dampf 37 in den Spülraum eintritt. Das Wasser 34 wird durch eine Wassereinlassöffnung 38 in den Verdampferraum 35 gebracht, wobei ein Niveau-Sensor 39 den Wasserstand überwacht und für einen ausreichend hohen Wasserstand in der Dampferzeugungseinheit 30 sorgt. Die Wassereinlassöffnung 38 ist über ein Wasserventil 6 mit einer Wasserführenden Leitung 5 innerhalb der Geschirrspülmaschine verbunden. Die Heizung 32 und das Wasserschloss 6 werden von einer Steuereinrichtung 4 angesteuert, die ebenfalls den Ausgang des Niveau-Sensors 39 auswertet. Die Steuereinrichtung 4 ist dabei eine zentrale Steuereinrichtung der Geschirrspülmaschine 1, deren weitere Anschlüsse in dem schematischen Diagramm der Figur 2 nicht dargestellt sind.

Figur 3 verdeutlicht das erfindungsgemäße Verfahren anhand eines schematischen Diagramms, das einen Temperaturverlauf während eines Spülprogramms sowie verschiedene Schaltzustände innerhalb des Geschirrspülers zeigt. Das erfindungsgemäße Verfahren kann beispielsweise mit einer Geschirrspülmaschine gemäß Figur 1 dargestellt werden und wird daher beispielshaft nachfolgend mit Bezug auf Figur 1 und unter Verwendung der dort eingefügten Bezugszeichen beschrieben.

Im oberen Teilbild a der Figur 3 ist der Verlauf der Temperatur T_{SP} der Spülflotte innerhalb des Geschirrspülers 1 während der fortschreitenden Zeit t des Spülprogramms dargestellt. Im zweiten Teilbild b ist bei gleicher horizontaler Achse für die Zeit t dargestellt, welcher der beiden Sprüharme 11, 21 aktiv ist. Ein Sprüharm wird beim dargestellten Ausführungsbeispiel dadurch aktiv, dass die der Umwälzpumpe 3 nachgeschaltete Wasserweiche das von der Umwälzpumpe 3 beförderte Wasser zu entweder dem Sprüharm 11 oder dem Sprüharm 21 führt.

Im Teilbild c ist bei wiederum gleicher horizontaler Achse für die fortschreitende Zeit t wiedergegeben, welche der Heizungen aktiv sind. Heizungen sind entweder die mit SF symbolisierte Heizung der Spülflotte oder die Heizung 32 des Dampferzeugungseinheit 30. Die Dampferzeugungseinheit 30 ist also dann aktiv, wenn die Heizung 32 eingeschaltet ist.

Im unteren Teildiagramm d ist auf wiederum gleicher horizontaler Achse der Zeit t dargestellt, mit welcher Drehzahl U/min (Umdrehungen pro Minute) die Umwälzpumpe der Spülflotte betrieben wird.

Wie aus der gemeinsamen Betrachtung der Teildiagramme b und c hervorgeht, wird erfindungsgemäß die Dampferzeugungseinheit 30 durch Einschalten deren Heizung 32 betrieben, während der obere Sprüharm 21 aktiv ist, nicht jedoch, wenn der untere Sprüharm 11 aktiv ist. In den Zeiten, in denen der untere Sprüharm 11 aktiv ist, ist stattdessen die Spülflottenheizung eingeschaltet, um in diesem Abschnitt des Reinigungszyklus die Temperatur T_{SF} Spülflotte zu erhöhen. Aus dem Teilbild a geht hervor, dass in diesem Reinigungsabschnitt des Reinigungszyklus die Temperatur der Spülflotte kontinuierlich ansteigt, was sowohl auf die Spülflottenheizung zurückzuführen ist, als auch auf die während dem Wärmeeintrag in den Spülraum durch die Dampferzeugungseinheit 30. Weiter ist ersichtlich, dass in den Zeiten, in den die Dampferzeugungseinheit 30 aktiv ist, in der Zone, in der der Austretende Dampf 37 wirkt, eine gegenüber der Temperatur T_{SF} Spülflotte erhöhte Temperatur T_{D} beobachtet wird. Der Wechsel zwischen der erhöhten Temperatur T_{D} und der mechanischen Reinigungswirkung durch Aktivierung der unteren Sprüharms 11 führt zu einem besonders guten Reinigungsergebnis.

Wie aus dem Vergleich der Teilbilder b und d hervorgeht, wird bei Aktivierung des unteren Sprüharms 11 die Reinigungswirkung zusätzlich dadurch erhöht, dass die Drehzahl der Pumpe angehoben wird. Während dagegen der obere Sprüharm 21 aktiv ist, wird die Drehzahl der Pumpe verringert, um das empfindlichere Geschirr 23 möglichst schonend in diesem Teil des Reinigungszyklus zu reinigen.

Das erfindungsgemäße Verfahren findet bei dem darstellten Ausführungsbeispiel der Figur 3 in einem ersten Zeitabschnitt des Reinigungszyklus statt. Alternativ und/oder zusätzlich ist es möglich, die Dampferzeugung auch in anderen Abschnitten des Reinigungszyklus, beispielsweise in einem Klarspülzyklus, in dem die Temperatur abermals angehoben wird (vergleiche den Abschnitt mit linear ansteigender Temperatur im rechten Teil der Diagramme) eingesetzt werden.

In den Figuren 4 und 5 sowie 6 und 7 sind zwei weitere Ausführungsbeispiele einer Geschirrspülmaschine 1 dargestellt, die besonders für die Durchführung des erfindungsgemäßen Verfahrens geeignet sind.

Bei dem Ausführungsbeispiel der Figuren 4 und 5 ist eine Dampferzeugungseinheit 30 eingesetzt, die anstelle des pilzförmigen Dampfauslasses gemäß Figur 1 eine gerichtete

Dampfauslassöffnung 31 aufweist, die bevorzugt drehbar auf der Dampferzeugungseinheit 30 montiert ist. Die so ausgestaltete Dampfauslassöffnung 31 ermöglicht es, austretenden Dampf 37 gerichtet in solche Bereiche des unteren Spülkorbs 12 gelangen zu lassen, in denen sich das stärker verschmutzte Kochgeschirr 13 befindet. In den Beispielen der Figuren 4 und 5 sind zwei verschiedene Drehstellungen der Dampfauslassöffnung 31 wiedergegeben.

Bei den in den Figuren 6 und 7 dargestellten Ausführungsbeispiel sind flexible Schläuche 31 b vorgesehen, die innerhalb des unteren Drahtkorbs 12 vom Bediener der Geschirrspülmaschine 1 so gebogen bzw. verlegt werden können, dass austretender Dampf 37 gezielt dem besonders intensiv zu reinigenden Kochgeschirr zugeführt werden kann. Im dargestellten Beispiel sind die zwei dieser flexiblen Schläuche 31 b vorgesehen, diese Zeile ist beispielhaft und kann kleiner oder größer sein. Um zu ermöglichen, dass die flexiblen Schläuche 31 b beim Beladen des Geschirrkorbs 12 in der ausgezogenen Stellung (Figur 7) positioniert werden können, sind diese mit einer Kupplung versehen, die im eingefahrenen Zustand des Geschirrkorbs 12 (Figur 6) in ein Gegenkupplungsstück 31a eingreift, das mit der Dampferzeugungseinheit 30 verbunden ist.

### Bezugszeichenliste

- 1: Geschirrspülemaschine
- 2: Sammeltopf
- 3: Umwälzpumpe
- 4: Steuereinrichtung
- 5: Wasserzulauf
- 6: Wasserventil

- 10: erste Spülzone (untere Spülzone)
- 11: erste Sprüharm (unterer Sprüharm)
- 12: Geschirrkorb

- 20: zweite Spülzone (obere Spülzone)
- 21: zweiter Sprüharm (oberer Strüharm)
- 22: Geschirrkorb
- 23: Geschirr

- 30: Dampferzeugungseinrichtung
- 31: Auslass
- 32: Heizung
- 33: Wärmetauscherfläche
- 34: Wasser
- 35: Verdampferraum
- 36: entstehender Dampf
- 37: austretender Dampf
- 38: Wassereinlass
- 39: Niveau-Sensor

## Patentansprüche

1. Verfahren zum Betreiben einer Geschirrspülmaschine (1), aufweisend mindestens zwei übereinander angeordnete Spülzonen (10, 20), in denen jeweils ein Sprüharm (11, 21) angeordnet ist, weiter aufweisend eine Dampferzeugungseinheit (30) mit einer Dampfaustrittsöffnung (31), die in einer der Spülzonen (10) angeordnet ist, wobei die Sprüharme (11, 21) in den unterschiedlichen Spülzonen (10, 20) alternativ betrieben werden, wobei die Dampferzeugungseinheit (30) dann nicht betrieben wird, wenn der in der ersten Spülzone angeordnete Sprüharm (11) aktiv ist, **dadurch gekennzeichnet, dass** die Dampferzeugungseinheit (30) zumindest dann zeitweise betrieben wird, wenn der in der zweiten Spülzone (20) angeordnete Sprührarm (21) aktiv ist.

2. Verfahren nach Anspruch 1, bei dem eine Spülflottenheizung betätigt wird, wenn die Dampferzeugungseinheit (30) nicht aktiv ist.

3. Verfahren nach Anspruch 1 oder 2, bei dem eine Drehzahl einer hydraulisch mit den Sprüharmen (11, 21) in Verbindung stehenden Umwälzpumpe (3) variiert, insbesondere verringert wird, wenn die Dampferzeugungseinheit (30) betrieben wird.

4. Verfahren nach einem der Ansprüche 1 bis 3, **dadurch gekennzeichnet, dass** der erste Sprüharm (11) und der zweite Sprüharm (12) mehrfach abwechselnd innerhalb eines Reinigungszyklus betrieben werden.

5. Verfahren nach einem der Ansprüche 1 bis 4, bei dem die Dampferzeugungseinheit (30) während einer ersten Reinigungsphase des Reinigungszyklus betrieben wird.

6. Verfahren nach einem der Ansprüche 1 bis 5, bei dem die Dampferzeugungseinheit (30) innerhalb einer Klarspülphase des Reinigungszyklus betrieben wird.

7. Geschirrspülmaschine (1), aufweisend mindestens zwei übereinander angeordnete Spülzonen (10, 20), in denen jeweils ein Sprüharm (11, 21) angeordnet ist und weiter aufweisend eine Dampferzeugungseinheit (30) mit einer Dampfaustrittsöffnung (31), die in einer der Spülzonen (10) angeordnet ist, wobei die Geschirrspülmaschine (1) eine Wasserweiche aufweist, die die Sprüharme (11, 21) der ersten bzw. der zweiten Spülzone (10, 20) wahlweise hydraulisch mit einer Umwälzpumpe verbindet, **dadurch gekennzeichnet, dass** eine Steuereinrichtung (4) vorgesehen ist, die die Dampferzeugungseinheit (30) in Abhängigkeit der Stellung der Wasserweiche betätigt.

8. Geschirrspülmaschine (1) nach Anspruch 7, bei der die Dampferzeugungseinheit (30) mindestens eine flexible Dampfauslassöffnung (31 b) aufweist.

9. Geschirrspülmaschine (1) nach Anspruch 8, bei der die mindestens eine flexible Dampfauslassöffnung (31 b) über eine abnehmbare Kupplung mit der Dampferzeugungseinheit (30) verbunden ist.

## Claims

1. Method for operating a dishwasher (1) comprising at least two washing regions (10, 20) arranged one on top of the other, in each of which a spray arm (11, 21) is arranged, said dishwasher further comprising a steam generation unit (30) having a steam outlet opening (31) arranged in one of the washing regions (10), the spray arms (11, 21) being alternately operated in the different washing regions (10, 20), the steam generation unit (30) not being operated when the spray arm (11) that is arranged in the first washing region is active, **characterised in that** the steam generation unit (30) is at least intermittently operated when the spray arm (21) that is arranged in the second washing region (20) is active.

2. Method according to claim 1, in which a rinsing solution heating system is activated when the steam generation unit (30) is inactive.

3. Method according to either claim 1 or claim 2, in which a speed of a circulating pump (3) which is hydraulically connected to the spray arms (11, 21) is modified, in particular reduced, when the steam generation unit (30) is operated.

4. Method according to any of claims 1 to 3, **characterised in that** the first spray arm (11) and the second spray arm (12) are alternately operated a number of times during one cleaning cycle.

5. Method according to any of claims 1 to 4, in which the steam generation unit (30) is operated during a first cleaning phase of the cleaning cycle.

6. Method according to any of claims 1 to 5, in which the steam generation unit (30) is operated during a rinsing phase of the cleaning cycle.

7. Dishwasher (1) comprising at least two washing regions (10, 20) arranged one on top of the other, in each of which a spray arm (11, 21) is arranged, said dishwasher further comprising a steam generation unit (30) having a steam outlet opening (31) arranged in one of the washing regions (10), the dishwasher (1) comprising a water deflector which optionally hydraulically connects the spray arms (11, 21) of the first and second washing regions (10, 20) respectively to a circulating pump, **characterised in that** a control device (4) is provided which actuates the steam generation unit (30) depending on the position of the water deflector.

8. Dishwasher (1) according to claim 7, in which the steam generation unit (30) comprises at least one flexible steam outlet opening (31 b).

9. Dishwasher (1) according to claim 8, in which the at least one flexible steam outlet opening (31 b) is connected to the steam generation unit (30) by means of a removable coupling.

## Revendications

1. Procédé de fonctionnement d'un lave-vaisselle (1) présentant au moins deux zones de lavage (10, 20) disposées l'une au-dessus de l'autre, dans lesquelles il est disposé respectivement un bras d'aspersion (11, 21), présentant également une unité de production de vapeur (30) avec une ouverture de sortie de vapeur (31) qui est disposée dans une des zones de lavage (10), les bras d'aspersion (11, 21) étant mis en marche alternativement dans les différentes zones de lavage (10, 20), l'unité de production de vapeur (30) n'étant pas mise en marche quand le bras d'aspersion (11) disposé dans la première zone de lavage est actif, **caractérisé en ce que** l'unité de production de vapeur (30) est mise en marche au moins par intermittence quand le bras d'aspersion (21) disposé dans la deuxième zone de lavage (20) est actif.

2. Procédé selon la revendication 1, dans lequel un chauffage du bain lessiviel est actionné quand l'unité de production de vapeur (30) n'est pas active.

3. Procédé selon la revendication 1 ou 2, dans lequel une vitesse de rotation d'une pompe de circulation (3) en liaison hydrauliquement avec les bras d'aspersion (11, 21) est variée, en particulier est réduite, quand l'unité de production de vapeur (30) est mise en marche.

4. Procédé selon l'une des revendications 1 à 3, **caractérisé en ce que** le premier bras d'aspersion (11) et le deuxième bras d'aspersion (21) sont mis en marche plusieurs fois de façon alternée pendant un cycle de nettoyage.

5. Procédé selon l'une des revendications 1 à 4, dans lequel l'unité de production de vapeur (30) est mise en marche pendant une première phase de nettoyage du cycle de nettoyage.

6. Procédé selon l'une des revendications 1 à 5, dans lequel l'unité de production de vapeur (30) est mise en marche pendant une phase de rinçage du cycle de nettoyage.

7. Lave-vaisselle (1) présentant au moins deux zones de lavage (10, 20) disposées l'une au-dessus de l'autre, dans lesquelles il est disposé respectivement un bras d'aspersion (11, 21), et présentant également une unité de production de vapeur (30) avec une ouverture de sortie de vapeur (31) qui est disposée dans une des zones de lavage (10), le lave-vaisselle (1) présentant un distributeur d'eau qui raccorde hydrauliquement les bras d'aspersion (11, 21) de la première ou respectivement de la deuxième zone de lavage (10, 20) au choix à une pompe de circulation, **caractérisé en ce qu'**il est prévu un dispositif de commande (4) qui actionne l'unité de production de vapeur (30) en fonction de la position du distributeur d'eau.

8. Lave-vaisselle (1) selon la revendication 7, dans lequel l'unité de production de vapeur (30) présente au moins une ouverture de sortie de vapeur (31 b) flexible.

9. Lave-vaisselle (1) selon la revendication 8, dans lequel l'ouverture de sortie de vapeur (31 b) flexible au moins au nombre de un est raccordée à l'unité de production de vapeur (30) par le biais d'un accouplement amovible.
